# FASCICULE DE BREVET EUROPEEN

(11) **EP 3 521 125 B1**
(45) Date de publication et mention de la délivrance du brevet: **25.05.2022**
(21) Numéro de dépôt: 19150603.9
(22) Date de dépôt: 07.01.2019
(51) Int. Cl.: B61D 13/00, B61F 3/04, B61F 5/52

(54) **BOGIE POUR VÉHICULE FERROVIAIRE**
FAHRGESTELL FÜR SCHIENENFAHRZEUG
BOGIE FOR RAIL VEHICLE

(30) Priorité: 15.01.2018 FR 1850287
(43) Date de publication de la demande: 07.08.2019
(73) Titulaire: ALSTOM Transport Technologies, 93400 Saint-Ouen (FR)
(72) Inventeur: RODET, Alain, 71100 CHALON SUR SAÔNE (FR)
(74) Mandataire: Lavoix

(56) Documents cités:
- EP-A1- 1 247 714
- EP-A1- 2 258 597
- CA-A1- 2 682 001
- CA-A1- 2 682 820
- FR-A1- 2 491 023
- FR-A1- 2 720 361

## Description

La présente invention concerne un bogie pour véhicule ferroviaire, du type comprenant un châssis, un essieu avant, un essieu arrière et, pour chaque essieu, au moins un dispositif de suspension primaire de l'essieu par rapport au châssis, le bogie comportant au moins un moteur transversal et, pour chaque essieu, un réducteur respectif accouplant le moteur à l'essieu de sorte que le moteur entraîne l'essieu en rotation autour de son axe.

On connaît des bogies du type précité. Les réducteurs du moteur sont disposés chacun d'un côté respectif du bogie. Le couple généré par le moteur est transféré vers les réducteurs, qui réduisent la vitesse de rotation des composants rotatifs du moteur. Les réducteurs transfèrent ensuite le couple vers l'essieu qui entraîne ainsi les roues en rotation.

Ces bogies ne donnent cependant pas entière satisfaction. Ils ne sont en effet pas adaptés à des aménagements de compartiments asymétriques dans lesquels on dispose deux sièges d'un côté du couloir et un siège de l'autre côté du couloir, comme ce peut être le cas à bord de tramways de faible largeur ou à bord d'autres véhicules lorsque les sièges ont une largeur supérieure à la largeur habituelle. L'imbrication de la caisse dans le bogie, qui présente lui une disposition symétrique, conduit alors à ne pas utiliser l'espace de façon optimale, ou à prévoir des bizarreries d'agencement susceptibles de compliquer la circulation des personnes à travers le compartiment.

FR2491023A1 divulgue un bogie comprenant un châssis, des essieux avant et arrière, un unique moteur M, et, pour chaque essieu, un réducteur couplant le moteur à l'essieu, les réducteurs étant disposés latéralement d'un même côté du bogie.

Un but de l'invention est d'obtenir une meilleure allocation de l'espace aux passagers.

A cet effet, l'invention a pour objet un bogie pour véhicule ferroviaire selon la revendication 1.

Des caractéristiques optionnelles sont définies au revendications 2 à 13.

L'invention a également pour objet un véhicule ferroviaire selon la revendication 14.

D'autres caractéristiques et avantages de l'invention apparaîtront à la lecture de la description qui va suivre, donnée uniquement à titre d'exemple et faite en se référant aux dessins annexés, dans lesquels :
- la Figure 1 est une vue en coupe transversale d'un véhicule ferroviaire selon l'invention,
- la Figure 2 est une vue en perspective d'un bogie du véhicule de la Figure 1,
- la Figure 3 est une vue de dessus du bogie de la Figure 2,
- la Figure 4 est une vue en coupe longitudinale du véhicule ferroviaire de la Figure 1, la vue étant prise selon le plan de coupe IV-IV sur la Figure 1,
- la Figure 5 est une vue de dessous du bogie de la Figure 2.

Dans la description qui va suivre, les termes d'orientation sont à entendre en référence au repère d'orientation usuel des véhicules ferroviaires, représenté sur les Figures, et dans lequel on distingue :
- un axe longitudinal X, orienté de l'arrière vers l'avant,
- un axe transversal Y, orienté de la droite vers la gauche et définissant avec l'axe longitudinal un plan horizontal, et
- un axe vertical Z, orienté du bas vers le haut.

Les axes X, Y et Z formant ensemble un repère orthogonal direct, l'avant et l'arrière étant entendus relativement au sens de déplacement normal du véhicule ferroviaire.

Le véhicule ferroviaire 10 représenté sur la Figure 1 comporte une voiture 12 et au moins un bogie 14 monté sous la voiture 12.

La voiture 12 est de forme allongée suivant une direction principale longitudinale. Elle comporte un espace intérieur d'accueil des passagers. Dans une variante, la voiture 12 comporte un espace pour contenir des marchandises.

La voiture 12 présente une configuration asymétrique dans un plan transverse à la direction principale. Elle présente en particulier deux sièges 15 d'un premier côté d'un couloir 17 et un unique siège 15 de l'autre côté du couloir 17. Le couloir 17 lui-même est décalé vers le côté qui présente moins de sièges par rapport à l'autre côté. Sur la figure 1, le couloir 17 est ainsi décalé vers le côté gauche.

Le bogie 14 est propre à supporter et à guider la voiture 12 lors du déplacement de la voiture 12 le long d'un rail. A cet effet, le bogie 14 comporte, comme visible sur la Figure 2, un châssis 16, un essieu avant 18a, un essieu arrière 18b et, pour chacun des essieux avant 18a et arrière 18b, au moins un dispositif de suspension primaire 22 de l'essieu 18a, 18b par rapport au châssis 16. Le bogie 14 comprend en outre au moins un dispositif de suspension secondaire 23 dudit bogie 14 par rapport à la voiture 12.

Le bogie 14 comporte également au moins un moteur transversal 24 et, pour chaque essieu 18a, 18b, deux boîtes d'essieu 26 respectives. Le bogie 14 comporte encore, pour chaque essieu 18a, 18b, un organe 28 de freinage de l'essieu 18a, 18b.

Le bogie 14 comporte également deux patins magnétiques de freinage 30.

Le châssis 16 comprend au moins deux traverses 34 transversales sensiblement parallèles l'un à l'autre.

Dans l'exemple représenté, le châssis 16 comporte deux demi-châssis 38a, 38b comportant chacun au moins une traverse respective parmi les traverses 34 du châssis 16. Les deux demi-châssis 38a, 38b sont disposés successivement suivant la direction longitudinale X, de sorte que l'on distingue un demi-châssis avant 38a et un demi-châssis arrière 38b.

Les demi-châssis 38a, 38b sont articulés l'un par rapport à l'autre par un système d'articulation 40 de manière à pouvoir pivoter l'un par rapport à l'autre autour d'un axe de rotation A - A' sensiblement longitudinal.

Les essieux avant 18a et arrière 18b s'étendent chacun transversalement par rapport au châssis 16. Avantageusement, chacun des essieux avant 18a et arrière 18b est parallèle aux traverses 34.

Les essieux avant 18a et arrière 18b comportent chacun deux roues, respectivement 42a, 42b, espacées transversalement l'une de l'autre et un arbre 44 transversal raccordant les deux roues 42a, 42b en étant solidaire desdites roues 42a, 42b.

Les roues avant 42a sont coaxiales. De même, les roues arrière 42b sont coaxiales. Les roues avant 42a sont espacées longitudinalement des roues arrière 42b.

Les roues 42a, 42b définissent ensemble un plan P1 (Figure 1) de roulement du bogie 14.

Les arbres 44 se situent sensiblement dans un plan horizontal P2 (Figure 1) sensiblement parallèle au plan de roulement P1. Ce plan se situe entre 200 mm et 400 mm au-dessus du plan de roulement P1, de préférence entre 250 mm et 350 mm et valant typiquement 300 mm pour des roues ayant leurs diamètres à neuf de 600 mm. Les arbres 44 sont avantageusement parallèles aux traverses 34.

Dans l'exemple représenté, les moteurs transversaux 24a, 24b sont au nombre de deux. Un premier des moteurs transversaux 24a est accouplé à l'essieu avant 18a, et le deuxième moteur transversal 24b est accouplé à l'essieu arrière 18b.

Chaque moteur transversal 24a, 24b est rigidement fixé sur le châssis 16 du bogie 14. Avantageusement, chaque moteur transversal 24a, 24b est intégré dans une traverse 34 respective parmi les traverses du châssis 16. En particulier, le premier moteur transversal 24a est intégré à une traverse 34 du demi-châssis avant 38a et le deuxième moteur transversal 24b est intégré à une traverse 34 du demi-châssis arrière 38b.

Chacun des essieux avant 18a et arrière 18b est monté rotatif par rapport au châssis 16 par l'intermédiaire de deux boîtes d'essieu 26 disposées chacune entre les roues 42a, 42b de l'essieu 18a, 18b. En d'autres termes, les boîtes d'essieu 26 sont placées transversalement vers l'intérieur de l'essieu 18a, 18b par rapport aux roues 42a, 42b.

Chaque boîte d'essieu 26 est en particulier accolée à une roue 42a, 42b respective parmi les roues 42a, 42b de l'essieu 18a, 18b, et s'étend seulement sur une fraction de la longueur transversale de l'arbre d'essieu 44. L'arbre 44 de chaque essieu 18a, 18b traverse ainsi chacune des boîtes d'essieu 26 et est guidé en rotation à l'intérieur de celles-ci par des paliers, par exemple des roulements à billes.

Pour chaque essieu 18a, 18b, un réducteur 46 respectif accouple le moteur transversal 24 à l'essieu 18a, 18b de sorte que le moteur 24 entraîne l'essieu 18a, 18b en rotation autour de son axe. Avantageusement, chaque réducteur 46 intègre une des boîtes d'essieu 26 de l'essieu 18a, 18b.

Le réducteur 46 comporte une entrée liée en rotation à l'arbre du moteur 24 par un intermédiaire d'un accouplement (non-représenté sur les figures), et une sortie directement fixée à l'essieu 18a, 18b.

Chaque essieu 18a, 18b est raccordé au châssis 16 par l'intermédiaire d'au moins un dispositif de suspension primaire 22, 25. Dans l'exemple représenté, ces dispositifs de suspension primaire 22, 25 sont au nombre de deux par essieu 18a, 18b.

Avantageusement, chaque dispositif de suspension primaire 22, 25 est du type boîte à bras. Il comporte un bras 48 solidaire d'une boîte d'essieu 26, et un organe élastique 50 interposé entre le bras 48 et le châssis 16.

Le bras 48 est articulé rotatif au châssis 16 autour d'un axe de rotation B - B' transversal relativement au châssis 16, axe matérialisé par deux articulations élastiques 52.

L'axe de rotation B - B' est avantageusement sensiblement parallèle aux traverses 34, et est de préférence sensiblement décalé verticalement du plan P2.

L'organe élastique 50 est disposé à distance de l'axe de rotation B - B'.

L'organe élastique 50 est par exemple un sandwich comprenant une pluralité de couches d'un matériau élastique et une pluralité de plaques métalliques interposées entre les couches de matériau élastique et adhérentes aux couches élastiques.

Pour chaque essieu 18, un premier dispositif de suspension primaire 22 est disposé latéralement d'un premier côté du châssis 16 constitué par le côté où sont placés les réducteurs 46.

L'organe élastique 50 du premier dispositif de suspension primaire 22 est disposé au-dessus du plan P2, à une distance du plan P2 supérieure à 200 mm, au-dessus du réducteur 46.

Pour chaque essieu 18, un deuxième dispositif de suspension primaire 25 est disposé latéralement du deuxième côté du châssis 16 opposé au premier côté du châssis 16.

L'organe élastique 50 du deuxième dispositif de suspension primaire 25 est traversé par le plan P2. En d'autres termes, il se situe sensiblement à la même hauteur que les arbres d'essieu 44.

Chaque dispositif de suspension primaire 22, 25 est disposé transversalement vers l'intérieur du bogie 14 par rapport aux roues 42 de l'essieu 18 qu'il suspend.

En référence à la Figure 4, le système d'articulation 40 comporte, de chaque côté du bogie 14, une bielle longitudinale 56, et en partie centrale une articulation élastique 58 qui relie les deux demi châssis 38a et 38b.

Chaque bielle 56 est articulée à chacune de ses extrémités longitudinales à un demi-châssis 38a, 38b respectif. Elle est en particulier montée pivotante autour d'un axe transversal (non représenté) par rapport à chaque demi-châssis 38a, 38b.

Chaque bielle 56 est par ailleurs interposée entre une roue avant 42a et une roue arrière 42b en étant sensiblement alignée longitudinalement avec lesdites roues 42a, 42b.

L'articulation élastique 58 est quant à elle formée par deux bras 60 faisant chacun saillie depuis la traverse 34 d'un demi-châssis 38a, 38b respectif, en direction de l'autre demi-châssis 38a, 38b, et s'emboîtant l'un dans l'autre de manière à former un pivot d'axe transversal, comme visible sur la Figure 5.

De retour aux Figures 2 et 3, l'organe 28 de freinage de chaque essieu 18a, 18b est disposé du côté du bogie 14 opposé au côté où sont placés les réducteurs 46. Il est en particulier disposé vers l'extérieur du bogie 14 par rapport aux roues 42a, 42b dudit essieu 18a, 18b.

Chaque organe de freinage 28 est typiquement constitué par un frein à disque. Ainsi, il comporte un disque de frein 64 solidaire en rotation de l'essieu 18a, 18b et au moins un étrier 66 monté sur le châssis 16 propre à pincer ledit disque 64.

Les dispositifs de suspension secondaire 23 sont propres à suspendre la voiture 12 du véhicule ferroviaire 10 au châssis 16 de bogie. Ces dispositifs 23 sont, dans l'exemple représenté, au nombre de deux.

Chaque dispositif de suspension secondaire 23 est disposé longitudinalement entre les traverses 34 du bogie 14, et transversalement vers l'intérieur du bogie 14 par rapport aux roues 42a, 42b des essieux 18a, 18b.

Chaque dispositif de suspension secondaire 23 comporte deux organes élastiques secondaires 68, et un plateau 70 disposé entre les organes élastiques 68.

Les organes élastiques secondaires 68 sont disposés en chevron de part et d'autre du plateau 70. Chaque organe élastique secondaire 68 présente une première extrémité rigidement fixée au plateau 70, et une deuxième extrémité, opposée à la première, fixée à l'une des traverses 34 du châssis 16.

Chaque organe élastique secondaire 68 est typiquement formé par un sandwich comprenant une pluralité de couches d'un matériau élastique et une pluralité de plaques métalliques interposées entre les couches de matériau élastique et adhérentes aux couches élastiques, lesdites couches et plaques étant empilées suivant une direction allant de la première à la deuxième extrémité de l'organe élastique 68.

Le plateau 70 est sensiblement horizontal et comprend à ses extrémités, près des organes élastiques 68, des zones d'appui 72 de la voiture 12 du véhicule 10.

Dans l'exemple représenté, les dispositifs de suspension secondaire 23 sont disposés transversalement de part et d'autre du plateau central 70 solidaire desdits dispositifs de suspension secondaires 23, ledit plateau central 70 portant un pivot central 74.

Ce plateau central 70 raccorde transversalement les deux dispositifs de suspension secondaire 23. Il présente avantageusement une région centrale plus basse que les zones d'appui 72.

Le pivot 74 raccorde le plateau central 70 à la voiture 12. Il est fixé à la voiture 12 et au plateau central 70 et est adapté pour permettre un mouvement de rotation de la voiture 12 par rapport au plateau 70 autour d'un axe sensiblement vertical.

Les dispositifs de suspension secondaire 23, en particulier leurs organes élastiques secondaires 68, sont traversés par le plan P2. Par ailleurs, la distance du point haut de chaque zone d'appui 72 au plan P2 est inférieure à la distance au plan P2 du point haut de chaque premier dispositif de suspension primaire 22.

Pour finir, chaque patin magnétique de freinage 30 est, comme visible sur la Figure 2, interposé entre une roue avant 42a et une roue arrière 42b en étant sensiblement aligné longitudinalement avec lesdites roues 42a, 42b. Il est déplaçable relativement au châssis 16 entre une position rétractée au-dessus du plan P1 et une position déployée dans laquelle il affleure ou descend en-dessous du plan P1.

Chaque patin magnétique de freinage 30 est en particulier disposé en-dessous d'une bielle respective parmi les bielles 56 du système d'articulation 40.

Chaque patin magnétique de freinage 30 est de préférence allongé suivant la direction longitudinale L et est articulé par ses extrémités longitudinales à chacun des demi-châssis 38a, 38b, et en particulier aux traverses 34.

Grâce à l'invention décrite ci-dessus, le bogie 14 est adapté aux aménagements de compartiments asymétriques, avec une occupation optimale de l'espace. En effet, le fait d'avoir les réducteurs d'un même côté permet de réaliser des véhicules ferroviaires avec un couloir décalé sans saillies dans le couloir. Ceci permet notamment aux handicapés d'avancer les fauteuils roulant sans difficulté.

En outre, la configuration transversale des moteurs 24 évite d'avoir à disposer les moteurs 24 à l'extérieur du bogie 14 et donc évite de les exposer à un environnement défavorable, par exemple dans la pluie ou la neige.

Enfin, cette configuration transversale des moteurs 24 permet d'avoir un bogie 14 particulièrement compact.

## Revendications

1. Bogie (14) pour véhicule ferroviaire (10), le bogie (14) comprenant un châssis (16), un essieu avant (18a), et un essieu arrière (18b), chaque essieu (18a, 18b) comportant deux roues (42a, 42b) espacées transversalement l'une de l'autre et un arbre (44) transversal raccordant les deux roues (42a, 42b) en étant solidaire desdites roues (42a, 42b), le bogie (14) comprenant également, pour chaque essieu (18a, 18b), au moins un dispositif de suspension primaire (22, 25) de l'essieu (18a, 18b) par rapport au châssis (16), le bogie (14) comportant des moteurs transversaux (24a, 24b) au nombre de deux, un premier desdits moteurs transversaux (24a) étant accouplé à l'essieu avant (18a) et le deuxième moteur transversal (24b) étant accouplé à l'essieu arrière (18b), et, pour chaque essieu (18a, 18b), un réducteur (46) respectif accouplant le moteur (24a, 24b) à l'essieu (18a, 18b) de sorte que le moteur (24) entraîne l'essieu (18a, 18b)) en rotation autour de son axe, les réducteurs (46) étant disposés latéralement d'un même côté du bogie (14).

2. Bogie (14) pour véhicule ferroviaire selon la revendication 1, dans lequel chaque essieu (18a, 18b) est monté rotatif par rapport au châssis (16) par l'intermédiaire d'au moins une boîte d'essieu (26).

3. Bogie (14) pour véhicule ferroviaire selon la revendication 2, dans lequel, pour chaque essieu (18a, 18b), le réducteur (46) respectif dudit essieu (18a, 18b) est intégré dans une boîte d'essieu (26) de l'essieu (18a, 18b).

4. Bogie (14) pour véhicule ferroviaire selon la revendication 2 ou 3, dans lequel chaque essieu (18a, 18b) comporte deux roues (42a, 42b), lesdites roues (42a, 42b) étant placées transversalement vers l'extérieur de l'essieu (18a, 18b) par rapport aux boîtes d'essieu (26) dudit essieu (18a, 18b).

5. Bogie (14) pour véhicule ferroviaire selon l'une des revendications 2 à 4, dans lequel chacun des dispositifs de suspension primaire (22, 25) comprend :
∘ un bras (48) solidaire d'une boîte d'essieu (26), le bras (48) étant articulé au châssis (16) de manière à être mobile en rotation autour d'un axe de rotation transversal relativement au châssis (16), et
∘ un organe élastique (50) interposé entre le bras (48) et le châssis (16), à distance de l'axe de rotation.

6. Bogie (14) pour véhicule ferroviaire selon la revendication 5 comprenant, pour chaque essieu (18a, 18b), un premier dispositif de suspension primaire (22) disposé latéralement d'un premier côté du châssis (16) constitué par le côté où sont placés les réducteurs (46), et un deuxième dispositif de suspension primaire (25) disposé latéralement du deuxième côté du châssis (16), l'organe élastique (50) du premier dispositif de suspension primaire (22) se situant au-dessus de l'un des réducteurs (46).

7. Bogie (14) pour véhicule ferroviaire selon la revendication 6, dans lequel les arbres (44) se situent sensiblement dans un plan d'essieu (P2) sensiblement parallèle à un plan de roulement (P1) défini par les roues (42a, 42b), l'organe élastique (50) du deuxième dispositif de suspension primaire (25) étant traversé par le plan d'essieu (P2).

8. Bogie (14) pour véhicule ferroviaire selon l'une quelconque des revendications 1 à 7, dans lequel le châssis (16) comporte au moins deux traverses (34).

9. Bogie (14) pour véhicule ferroviaire selon la revendication 8, dans lequel chaque moteur transversal (24) est intégré dans une traverse (34) respective parmi les traverses (34) du châssis (16).

10. Bogie (14) pour véhicule ferroviaire selon la revendication 8 ou 9, dans lequel le châssis (16) comporte deux demi-châssis (38) avec chacun au moins une traverse (34) respective parmi les traverses (34) du châssis (16), lesdits demi-châssis (34) étant articulés l'un par rapport à l'autre par un système d'articulation (40) de manière à pouvoir pivoter l'un par rapport à l'autre autour d'un axe de rotation sensiblement longitudinal.

11. Bogie (14) pour véhicule ferroviaire selon la revendication 10, dans lequel le système d'articulation (40) comporte deux bielles (56) longitudinales, chacune étant articulée à chaque demi-châssis (38).

12. Bogie (14) pour véhicule ferroviaire selon l'une des revendications 1 à 11, dans lequel chaque essieu (18) comporte deux roues (42a, 42b), chaque dispositif de suspension primaire (22, 25) étant disposé transversalement vers l'intérieur du bogie (14) par rapport aux roues (42a, 42b) de l'essieu (18) qu'il suspend.

13. Bogie (14) pour véhicule ferroviaire selon l'une des revendications 1 à 12, dans lequel chaque essieu (18a, 18b) comporte deux roues (42a, 42b) et le bogie (14) comporte, pour chaque essieu (18a, 18b), un organe de freinage (28) de l'essieu (18a, 18b), ledit organe de freinage (28) étant placé transversalement vers l'extérieur du bogie (14) par rapport aux roues (42a, 42b) de l'essieu (18a, 18b).

14. Véhicule ferroviaire (10) comprenant au moins un bogie (14) selon l'une quelconque des revendications précédentes.

## Patentansprüche

1. Drehgestell (14) für Schienenfahrzeug (10), das Drehgestell (14) umfassend einen Rahmen (16), eine Vorderachse (18a) und eine Hinterachse (18b), wobei jede Achse (18a, 18b) zwei in Querrichtung voneinander beabstandete Räder (42a, 42b) und eine Querwelle (44) umfasst, die zwei Räder (42a, 42b) verbindet, wobei die Räder (42a, 42b) fest verbunden sind, das Drehgestell (14) für jede Achse (18a, 18b) ferner umfassend mindestens eine primäre Aufhängungsvorrichtung (22, 25) der Achse (18a, 18b) in Bezug auf das Fahrgestell (16), das Drehgestell (14) umfassend Quermotoren (24a, 24b), wobei ein erster der Quermotoren (24a) mit der Vorderachse (18a) und der zweite Quermotor (24b) mit der Hinterachse (18b) gekoppelt ist, und, für jede Achse (18a, 18b), ein jeweiliges Untersetzungsgetriebe (46), das den Motor (24a, 24b) mit der Achse (18a, 18b) koppelt, sodass der Motor (24) die Achse (18a, 18b) in Drehung um ihre Achse antreibt, wobei die Untersetzungsgetriebe (46) seitlich auf einer gleichen Seite des Drehgestells (14) angeordnet sind.

2. Drehgestell (14) für Schienenfahrzeug nach Anspruch 1, wobei jede Achse (18a, 18b) über mindestens ein Achslager (26) drehbar in Bezug auf den Rahmen (16) gelagert ist.

3. Drehgestell (14) für Schienenfahrzeug nach Anspruch 2, wobei für jede Achse (18a, 18b) das jeweilige Untersetzungsgetriebe (46) der Achse (18a, 18b) in ein Achslager (26) der Achse (18a, 18b) integriert ist.

4. Drehgestell (14) für Schienenfahrzeug nach Anspruch 2 oder 3, wobei jede Achse (18a, 18b) zwei Räder (42a, 42b) aufweist, wobei die Räder (42a, 42b) quer zu der Außenseite der Achse (18a, 18b) in Bezug auf die Achslager (26) der Achse (18a, 18b) angeordnet sind.

5. Drehgestell (14) für Schienenfahrzeug nach einem der Ansprüche 2 bis 4, wobei jede der primären Aufhängungsvorrichtungen (22, 25) Folgendes umfasst:
o einen Arm (48), der fest mit einem Achslager (26) verbunden ist, wobei der Arm (48) an dem Rahmen (16) angelenkt ist, dass er um eine quer verlaufende Drehachse in Bezug auf den Rahmen (16) drehbar ist, und
o ein elastisches Organ (50), das zwischen dem Arm (48) und dem Rahmen (16) in einem Abstand von der Drehachse eingefügt ist.

6. Drehgestell (14) für Schienenfahrzeug nach Anspruch 5, umfassend für jede Achse (18a, 18b) eine erste primäre Aufhängungsvorrichtung (22), die seitlich auf einer ersten Seite des Rahmens (16) angeordnet ist, die durch die Seite gebildet ist, auf der die Untersetzungsgetriebe (46) angeordnet sind, und eine zweite primäre Aufhängungsvorrichtung (25), die seitlich auf der zweiten Seite des Rahmens (16) angeordnet ist, wobei das elastische Element (50) der ersten primären Aufhängungsvorrichtung (22) sich über einem der Untersetzungsgetriebe (46) befindet.

7. Drehgestell (14) für Schienenfahrzeug nach Anspruch 6, wobei sich die Wellen (44) im Wesentlichen in einer Achsebene (P2) befinden, die im Wesentlichen parallel zu einer durch die Räder (42a, 42b) definierten Rollebene (P1) verläuft, wobei das elastische Organ (50) der zweiten primären Aufhängungsvorrichtung (25) von der Achsebene (P2) durchquert wird.

8. Drehgestell (14) für Schienenfahrzeug nach einem der Ansprüche 1 bis 7, wobei der Rahmen (16) mindestens zwei Querträger (34) aufweist.

9. Drehgestell (14) für Schienenfahrzeug nach Anspruch 8, wobei jeder Quermotor (24) in einen jeweiligen Querträger (34) der Querträger (34) des Rahmens (16) integriert ist.

10. Drehgestell (14) für Schienenfahrzeug nach Anspruch 8 oder 9, wobei das Fahrgestell (16) zwei Fahrgestellhälften (38) mit jeweils mindestens einem jeweiligen Querträger (34) unter den Querträgern (34) des Fahrgestells (16) umfasst, wobei die Fahrgestellhälften (34) durch ein Gelenksystem (40) gelenkig miteinander verbunden sind, sodass sie in Bezug aufeinander um eine im Wesentlichen längs verlaufender Drehachse schwenken können.

11. Drehgestell (14) für Schienenfahrzeug nach Anspruch 10, wobei das Gelenksystem (40) zwei längsgerichtete Gestänge (56) umfasst, die jeweils gelenkig mit jeder Rahmenhälfte (38) verbunden sind.

12. Drehgestell (14) für Schienenfahrzeug nach einem der Ansprüche 1 bis 11, wobei jede Achse (18) zwei Räder (42a, 42b) umfasst, wobei jede primäre Aufhängungsvorrichtung (22, 25) quer zum Inneren des Drehgestells (14) in Bezug auf die Räder (42a, 42b) der Achse (18), die sie aufhängt, angeordnet ist.

13. Drehgestell (14) für Schienenfahrzeug nach einem der Ansprüche 1 bis 12, wobei jede Achse (18a, 18b) zwei Räder (42a, 42b) umfasst und das Drehgestell (14) für jede Achse (18a, 18b) umfasst, ein Bremsorgan (28) der Achse (18a, 18b), wobei das Bremsorgan (28) quer zu der Außenseite des Drehgestells (14) in Bezug auf die Räder (42a, 42b) der Achse (18a, 18b) angeordnet ist.

14. Schienenfahrzeug (10), umfassend mindestens ein Drehgestell (14) nach einem der vorherigen Ansprüche.

## Claims

1. Bogie (14) for a railway vehicle (10), the bogie (14) comprising a frame (16), a front axle (18a), and a rear axle (18b), each axle (18a, 18b) having two wheels (42a, 42b) transversely spaced from each other and a transverse shaft (44) connecting the two wheels (42a, 42b) and being rigidly connected to said wheels (42a, 42b), the bogie (14) further comprising, for each axle (18a, 18b), at least one primary suspension device (22, 25) for the axle (18a, 18b) with respect to the frame (16), the bogie (14) further comprising two transverse motors (24a, 24b), a first of said transverse motors (24a) being coupled to the front axle (18a) and the second transverse motor (24b) being coupled to the rear axle (18b), and, for each axle (18a, 18b), a respective gearbox (46) coupling the motor (24a, 24b) to the axle (18a, 18b) so that the motor (24) drives the axle (18a, 18b) in rotation about its axis, the gearboxes (46) being arranged laterally on one side of the bogie (14).

2. Bogie (14) for a railway vehicle according to claim 1, wherein each axle (18a, 18b) is rotatably mounted with respect to the frame (16) via at least one axle box (26).

3. Bogie (14) for a railway vehicle according to claim 2, wherein for each axle (18a, 18b) the respective gearbox (46) of said axle (18a, 18b) is integrated in an axle box (26) of the axle (18a, 18b).

4. Bogie (14) for a railway vehicle according to claim 2 or 3, wherein each axle (18a, 18b) has two wheels (42a, 42b), said wheels (42a, 42b) being positioned transversely outwardly of the axle (18a, 18b) relative to the axle boxes (26) of said axle (18a, 18b).

5. Bogie (14) for a railway vehicle according to any of claims 2 to 4, wherein each of the primary suspension devices (22, 25) comprises:
o an arm (48) rigidly connected to an axle box (26), the arm (48) being articulated to the frame (16) so as to be rotatable about an axis of rotation transverse to the frame (16), and
o an elastic member (50) interposed between the arm (48) and the frame (16), away from the axis of rotation.

6. Bogie (14) for a railway vehicle according to claim 5 comprising, for each axle (18a, 18b), a first primary suspension device (22) arranged laterally on a first side of the chassis (16) constituted by the side on which the gearboxes (46) are placed, and a second primary suspension device (25) arranged laterally on the second side of the chassis (16), the elastic member (50) of the first primary suspension device (22) being located above one of the gearboxes (46).

7. Bogie (14) for a railway vehicle according to claim 6, in which the shafts (44) are located substantially in an axle plane (P2) substantially parallel to a rolling plane (P1) defined by the wheels (42a, 42b), the elastic member (50) of the second primary suspension device (25) being traversed by the axle plane (P2).

8. Bogie (14) for a railway vehicle according to any one of the claims 1 to 7, wherein the frame (16) comprises at least two crossbeams (34).

9. Bogie (14) for a railway vehicle according to claim 8, wherein each transverse motor (24) is integrated into a respective crossbeam (34) among the crossbeams (34) of the frame (16).

10. Bogie (14) for a rail vehicle according to claim 8 or 9, wherein the frame (16) comprises two frame halves (38) each with at least one respective crossbeam (34) among the crossbeams (34) of the frame (16), said frame halves (34) being hinged to each other by a hinge system (40) so as to be pivotable relative to each other about a substantially longitudinal axis of rotation.

11. Bogie (14) for a railway vehicle according to claim 10, wherein the articulation system (40) comprises two longitudinal links (56), each of which is articulated to each half-frame (38).

12. Bogie (14) for a railway vehicle according to any of claims 1 to 11, wherein each axle (18) has two wheels (42a, 42b), each primary suspension device (22, 25) being arranged transversely inwardly of the bogie (14) relative to the wheels (42a, 42b) of the axle (18) which it suspends.

13. Bogie (14) for a railway vehicle according to one of claims 1 to 12, wherein each axle (18a, 18b) comprises two wheels (42a, 42b) and the bogie (14) comprises, for each axle (18a, 18b) a braking member (28) of the axle (18a, 18b), said braking member (28) being placed transversely towards the outside of the bogie (14) with respect to the wheels (42a, 42b) of the axle (18a, 18b).

14. A railway vehicle (10) comprising at least one bogie (14) according to any of the preceding claims.
